# EUROPÄISCHE PATENTSCHRIFT

(11) **EP 0 008 778 B1**
(45) Veröffentlichungstag und Bekanntmachung des Hinweises auf die Patenterteilung: **11.05.1983**
(21) Anmeldenummer: 79103220.4
(22) Anmeldetag: 31.08.1979
(51) Int. Cl.: E04C 3/07

(54) **Mauersturz**
Lintel
Linteau

(30) Priorität: 08.09.1978 FR 7825836
(43) Veröffentlichungstag der Anmeldung: 19.03.1980
(73) Patentinhaber: Svensson, Lennart, S-434 00 Kungsbacka (SE)
(72) Erfinder: Svensson, Lennart, S-434 00 Kungsbacka (SE)
(74) Vertreter: Roth, Ernst Adolf Michael

## Beschreibung

### Einleitung

Die vorliegende Erfindung betrifft einen Mauersturz zur Abstützung einer oder mehrerer Mauerschichten beim Mauern von Bauwerken, wie z.B überbrücken von Wandöffnungen, Tragen von Ziegelfasaden und dgl., und der aus einem verhältnismässig dünnem, abgewinkeltem Blechprofil mit mindestens zwei Schenkel besteht.

### Stand der Technik

Mauerstürze zum Überbrücken von Wandöffnungen sind in vielen verschiedenen Ausführungen bekannt (DE-A-1,966,687, 2,533,856). Die GB-A-1457803 schlägt z.B einen Hohlbalken vor der hinter der Fasade eingemauert ist und eine beträchtliche Höhe aufweist.

Auch s.g Leichtbalken sind bekannt (BE-A-489.891) die mit Perforationen-Löchern-in einem Modulsystem versehen sind, und ein Zusammenschrauben mehrerer Balken zu einem Balkensystem erlauben.

Es sind auch schon Stürze vorgeschlagen worden (GB-A-598.093) die sowohl die Fasadenmauer wie die Hintermauerung über Fenster-oder Türöffnungen überbrücken und welche Stürze mit einen dachförmigen Teil in den Zwischenraum zwischen der beiden Mauern hineinragen.

Um wenig auffällig zu sein, werden Stürze angestrebt die zumindestens zu einem Teil in der Fuge zwischen zwei Steinschichten Platz erhalten und deshalb aus einem verhältnis- mässig dünnem Blechmaterial hergestellt werden. Die Forderung auf geringe Konstruktionshöhe führt jedoch mit, dass das Trägheitsmoment bzw der Biegewiderstand sehr kein ist und der Sturz nur geringe Belastungen aufnehmen kann. Zur Verbesserung der Tragfähigkeit solcher Stürze sind Spannbänder oder Spannstäbe vorgeschlagen worden, (DE-A-2.724.755) welche an den Schenkelendbereichen des Sturzes befestigt werden. Durch Anbrigen dieser Spannbänder in den Ziegelstossfugen können diese unauffällig untergebracht werden. In vielen Fällen ist die Anwendung von L- oder Z-förmigen Profilen nicht möglich, da der die Belastung aufnehmende Steg oder Schenkel nicht versteckt untergebracht werden kann bzw nicht sichtbar sein soll. Verschiedene Gründe dafür können vorliegen sowohl bautechnische wie auch ästhetische solche. Ein Mauersturz zum Überbrücken einer Fenster- oder Türöffnung kann nicht mit mehreren Zentimetern in die Offnung hineinragen, da dieser Platz für den Fenster-oder Türrahmen in Anspruch genommen werden muss.

### Zweck, Aufgabe und Lösung der Erfindung

Der Zweck der Erfindung ist einen Mauersturz der eingangs erwähnten Art vorzuschlagen, der beim Mauern die genügende Festigkeit zur Abstützung der Mauerschicht besitzt, der gewichtsmässig leicht ist und durch sein Eigengewicht die Belastungsvoraussetzungen wenig beeinflust, der Torsionskräfte bedingt durch einseitige Belastung des Sturzes während des Mauerns aufnehmen kann, und der aus einem dünnen Blechprofil auf einfache Herstellungsweise beigbar ist. Der Erfindung liegt die Aufgabe zu Grunde einen Mauersturz dieser Art zu schaffen der trotz seiner Leichtbauweise während der Mauerarbeit groose Belastungen aufnehmen kann, nach erfolgter Abbindung des Mörtels jedoch zwischen den Ziegelsteinen beim Satzen eines Fenster-oder Türrahmens nicht behindernd im Wege ist. Diese Aufgabe wurde dadurch gelöst, dass der bzw die den Steg des Sturzes bildenden, belastungsaufnehmenden Schenkel des Sturzes je mit einer in dessen gesamten Länge sich erstreckenden Materialschwächung beispielsweise einer Reihe von Schlitzen Perforierungen oder dgl. versehen ist, wobei die Materialschwächung den Steg in zwei Teile aufteilt von denen der äussere Teil-nachdem das Mauerwerk Tragfähigkeit erhalten hat-in einem Abstand von der Kante zum zweiten Schenkel etwa entsprechend der Dicke einer Mauerfuge nach innen abbeigbar oder abbrechbar ist.

Erläuterung der Zeichnungsfiguren
Fig. 1 zeige eine perspektivische Ansicht eines Mauersturzes der Erfindung.
Fig. 2 ist eine Vorderansicht eines Teiles eines Bauwerkes mit einer Fenster- oder Türöffnung in dem der erfindungsgemässe Mauersturz angebracht ist.
Fig. 3 zeigt in perspektivischer Ansicht einen Schnitt nach der Linie 111-111 in der Fig. 2.
Fig. 4 zeigt ebenfalls in perspektive ein weiteres Ausführungsbeispiel der Erfindung.
Fig. 5 ist ein Schnitt durch eine Mauer versehen mit dem erfindungsgemässen Mauersturz gemäss Fig. 4.
Fig. 6 zeigt eine perspektivische Ansicht einer Ausführungsvariante der Erfindung.
Fig. 7 ist ein Schnitt durch eine Mauer versehen mit dem Sturz gemäss Fig. 6.

### Beschreibung der Ausführungsbeispiele

Der erfindungsgemässe Mauersturz 1 nach den Figuren 1-3 ist im Querschnitt hauptsächlich Z-förmig, wobei der eine Schenkel 2 aus zwei im Winkel zueinander stehenden Teilen 2 und 3 besteht, die im Querschnitt die Form eines invertierten V's besitzen. Der Winkel zwischen dem Mittelteil 4 des Z-förmigen Profiles und dem erwähnten ersten Schenkel 2 ist etwas grösser als 90°, so dass wenn der Mittelteil 4 horizontale Stellung einnimmt diese schräg nach oben und aussen geneigt ist, Das Teil 3 des geneigten Schenkels 2 bildet hauptsächlich rechten Winkel mit dem horizontellen Mittelteil 4, welches zur Anliegung gegen einen Baukörper gebracht werden kann.

Der zweite Schenkel 5 des Z-förmigen Blechprofils ist hauptsächlich rechtwinklig gegen den Mittelteil 4 abgebogen und dient als belastungsaufnehmender Versteifungssteg während dem Mauren und bis das Mauerwerk genügende eigene Festigkeit erhalten hat um selbsstragend zu sein.

Der Schenkel 5 ist mit Materialschwächungen 6 längs seiner ganzen Länge versehen. In dem dargestellten Ausführungsbeispiel bestehen diese Materialschwächungen aus schlitzförmigen Durchbrechungen mit schmalen Materialpartien zwischen den einzelnen Schlitzen, die in einer Reihe auf Abstand von der Umbiegungskante angeordnet sind, welcher zweckmäsig der Dicke einer Mauerfuge entspricht. Die Materialschwächung im Schenkel 5 ist so angeordnet, dass die Tragfähigkeit des Schenkels in dessen Ebene nur unbedeutend verringert wird. Auch andere Typen von Materialschwächungen als Schlitze oder Perforierungen sind möglich, beispielsweise Ritze, Rillen oder auch Kombinationen zwischen den genannten Massnahmen. Sobald das Mauerwerk eigene Tragfähigkeit erhalten hat, kann der Abschnitt des Schenkels 5, der sich von dessen freien Endkante bis zur Materialschwächung 6 erstreckt, entweder in Richtung gegen das Mittelteil 4 des Sturzes abgebogen werden oder auch kann dieser Abschnitt durch wiederholtes Umbiegen längs der Materialschwächung 6 abgebrochen werden. Der übriggebliebene Teil des Schenkels 5 kann als Tropfnase dienen.

Um die Biegefestigkeit und Torsionssteifigkeit des Sturzes zu erhöhen ist die freie Endkante des Schenkels 5 um 180° umgebogen, so wie dies aus Fig. 1 hervorgeht.

Das horizontale Mittelteil 4 des Sturzes 1 ist auf der dem Schenkel 5 abgewandten Seite mit einer Ausstanzung 7 versehen, durch die eine Zunge 8 gebildet wird, welche auf drei Seiten durch die Ausstanzung vom Mittelteil getrennt ist. Die Zunge 8 liegt normalerweise in gleicher Ebene wie das Mittelteil 4 und kann von Hand etwa 90° nach unten gebogen werden und bildet dadurch eine Abstützung, so dass sich die Hinterkante des Sturzes durch die Belastung der Ziegelsteine im weichen Mörtel nicht schräg stellen kann.

Eine zusätzliche Tragfähigkeit des Mauerzuges wird mit Hilfe von Spannbändern 11 erhalten, die mit den Schenkeln 2 und 5 so verbunden werden, dass eine Lastübertragung erfolgen kann. Die Spannbänder werden zwischen den Stossfugen der Ziegelsteine angebracht und bestehen aus einem Platteisen oder dgl. das an den Enden mit Umbiegungen 23, 24 versehen ist die teils in die Schlitze 6 des Schenkels 5 eingeführt werden können und teils über die freie Endkante des Schenkels 2 gebogen werden können.

Der in Fig. 1-3 dargestellte Sturz ist in erster Hand zum Überbrücken von Öffnungen vorgesehen, hat aber neben seiner Funktion als solcher auch als Wasserableiter zu dienen, für das Wasser an der Rückseite einer Fasadenbedeckung oder dgl. abläuft.

Für massiv Mauerwerke und dgl. kann der in Fig. 1-3 dargestellte Sturz nicht angewandt werden da der Schenkel 2 nicht untergebracht werden kann und auch nicht sichtbar sein soll. In solchen Fällen kann der in Fig. 4 und 5 gezeigte Sturz 9 zur Anwendung kommen, welcher hauptsächlich U-förmig ist und überall dort zum Einsatz gebracht werden kann, wo die Unterseite der Maueröffnung durch beispielsweise einen Fenster- oder Türrahmen verdeckt wird. Um den Sturz 9 genügende Tragfähigkeit geben zu können sind die Schenkel 12, 13 mit verhältnismässig grosser Steghöhe ausgebildet, welche den grössten Teil der auftretenden Belastungen aufnehmen. Materialschwächungen 6 sind in beiden Schenkeln 12, 13 auf einigem Abstand von der Beigungskante vorgesehen. An den Endpartien des Sturzes werden entsprechend der Länge der Auflagefläche die Schenkelabschnitte 12, 13 bis zur Materialschwächung entfernt, so wie das beispielsweise in Fig. 5 veranschaulich ist. Die Teile der Schenkel welche sich in die Maueröffnung erstrecken verbleiben während des Mauerns bis zur Abbindung des Mörtels intakt und nehmen dadurch die Belastung des Sturzes von einer oder mehreren Steinschichten auf. Sobald das Mauerwerk genügende Festigkeit erhalten hat, so dass es ihre eigenes Gewicht zu tragen vermag können die äusseren Abschnitte der Schenkel 12, 31 bis zur Materialschwächung 6 durch wiederholtes hin- und herbiegen abgebrochen werden, so wie das in Fig. 5, rechter Teil der Abbildung dargestellt ist. In dieser Ausbildung kann eventuell der Sturz durch Mörtel eingekleidet werden.

Es ist auch möglich den äusseren Abschnitt der Schenkel 12, 13 gegen die Unterseite des Mittelteils 10 des Sturzes zu biegen, so wie dies im linken Teil der Fig. 5 verdeutlicht ist. Soll in die Maueröffnung ein Tür- oder Fensterrahmen 14 eingesetzt werden, kann zumindestens ein Teil des Zwischenraumes zwischen Rahmen und Steinschicht, um den Sturz 9 herum, von einer Fugmasse ausgefüllt werden, die vom Tür-oder Fensterfutter überdeckt wird.

Das Ausführungsbeispiel gemäss den Figuren 6 und 7 zeigt einen Sturz 16, der dort zur Anwendung kommt wo der Mauerverband nicht selbsttragend ist und nur durch Armierung oder dgl. erzielt werden kann. Der Sturz 16 besteht aus einem haupsächlich U-förmigen Blechprofil, das in dem Mittelteil 17 zwischen den Schenkeln 19 und 20 mit einer in Längsrichtung des Sturzes verlaufenden dachförmigen Partie 18 ausgebildet ist. In der Nähe der Biegungskanten sind wieder Material- . schwächungen 6 vorgesehen, wobei die Schlitze in der dachförmigen Partie 18 in unmittelbarer Nähe der Umbiegung vorgesehen sind, während die Schlitze in den Schenkeln 19 und 20 einen Abstand von etwa einer Mauerfuge aufweisen.

Die dachförmige Partie 18 wird in einer Aussparung 21 in den Mauersteinen die die erste Schicht bilden eingeführt, wobei der übrige Hohlraum der Aussparung 21 mit Mörtel oder dgl. ausgefüllt wird. Sobald das Mauerwerk genügende Tragfähhigkeit erhalten hat, können entweder nur die Schenkel 19 und 20 längs ihren Materialschwächungen 6 abgebrochen oder umgebrochen werden oder auch die Schenkel 19, 20 mitsamt den Mittelteilen 17 auf beiden Seiten der dachförmigen Partie 18 längs den Schlitzen 6 abgebrochen werden.

Diese Art von Armierung 18 ist besonders für grossvolumige Steine zweckmässig, wie z,B Gasbetonsteine leichtklinker Steine, Betonsteine, Betonhohlsteine usw.

Die erfindungsgemässen Mauerstürze bestehen aus verhältnis-mässig dünnem Stahlblech (beispielsweise 0,7-1,0 mm Dicke), es ist aber auch möglich die Stürze aus so genanntem Streckmetall herzustellen, wobei die Materialschwächung durch Ritze oder Rillen erzielt wird.

## Patentansprüche

1. Mauersturz zur Abstützung einer oder mehrerer Mauerschichten beim Mauern von Bauwerken, wie z.B Überbrücken von Wandöffnungen, Tragen von Ziegelfasaden und dgl., und der aus einem verhältnismässig dünnem, abgewinkeltem Blechprofil mit mindestens zwei Schenkel besteht, dadurch gekennzeichnet, dass der bzw die den Steg des Sturzes bildenden, belastungsaufnehmenden Schenkel (5; 12, 13; 19, 20) des Sturzes je mit einer in dessen gesamten Länge sich erstreckenden Materialschwächung beispielsweise einer Reihe von Schlitzen (6), Perforierungen oder dgl. versehen ist, wobei die Materialschwächung den Steg in zwei Teile aufteilt von denen der äussere Teil-nachdem das Mauerwerk Tragfähigkeit erhalten hat-in einem Abstand von der Kante zum zweiten Schenkel (4; 10; 17) etwa entsprechend der Dicke einer Mauerfuge nach innen abbiegbar oder abbrechbar ist.

2. Mauersturz nach Anspruch 1, dadurch gekennzeichnet, dass der im Querschnitt U-förmige Sturz in dem Mittelteil (17) zwischen den Schenkeln (19, 20) mit einer in eine Aussparung (21) im Mauerwerk hineinragenden, dachförmigen Partie (18) ausgebildet ist, und dass in nahem Anschluss an die Biegekanten zwischen dem Mittelteil (17) und der dachförmigen Partie (18) Materialschwächungen (6) vorgesehen sind.

## Revendications

1. Linteau pour étançonner une ou plusieurs couches lors d'une maconnerie d'une ouvrage de construction, par exemple pour le passage au-dessus d'ouvertures de mur, pour des supports de façades ep briques et analoques, et que se composé d'un profile en tole en angle relativement mince, avec au moins deux branches, caractérisé en ce que chaque brache formant l'ame du linteau et recevant la charge (5, 12, 13, 19, 20) est pourvue, sur toue sa longeuer, d'un affaiblissement de matière, par exemple, d'une rangée de fentes (6), de perforations ou analogues, l'affaiblissement de matière divisant l'ame en deux parties dont la partie exterieure, après que l'ouvrage de maconnerie a reçu sa charge admissible, peut être replie vers l'interieur ou peut être rompu a une distance du bord a la deuxième branche (4, 10, 17) qui correspond quelque peu a l'epaisseur d'un joint de maconnerie.

2. Linteau selon la revendication 1, caractérisé en ce que le linteau ayant une coupe transversale en forme U est forme, a la partie mediane (17) entre les branches (19, 20), d'une partie (18) en formé de toit qui fait saillie dans un evidement (21) de l'ouvrage de maconnerie et en ce que les affaiblissements de matière (6) sont prevus très pres du bond de flexion entre la partie mediane (17) et la partie (18) en forme de toit.

## Claims

1. A lintel for supporting one or more courses of brick or the like at the walling of constructional works such as walling of arches over wall openings, brick facades and the like, and which comprises a relatively thin sheet metal profile which is bent to form at least two shanks. characterized in, that each shank (5; 12, 13; 19, 20) constituting the rib of the lintel and the load-carrying part thereof is provided with a material weakening, e.g. a series of slots (6) perforations or the like extending along the entire length of the shank, at which the material weakening divides the shank into two parts of which the outer part-after the brickwork has become self-supporting-is folded back inwards or broken off at a distance from the edge to the second shank (4; 10; 17) substantially corresponding to the thickness of a joint between bricks.

2. A lintel according to claim 1, characterized in, that the lintel, which has a substantially U-shaped cross-section, in the middle portion (17) between the shanks (19, 20) is designed with a roof-shaped portion (18) extending into a recess (21) in the brickwork, and that in close spaced relation with the bendings between the middle portion (17) and the roof-shaped portion (18) material weaken- ings (6) are provided.
